# FASCICULE DE BREVET EUROPEEN

(11) **EP 3 601 103 B1**
(45) Date de publication et mention de la délivrance du brevet: **07.07.2021**
(21) Numéro de dépôt: 18715502.3
(22) Date de dépôt: 14.03.2018
(51) Int. Cl.: B65D 85/804

(54) **DOSETTE POUR L'INFUSION**
DOSIERUNGSBEHÄLTER FÜR INFUSION
DOSAGE POD FOR INFUSION

(30) Priorité: 23.03.2017 FR 1752423
(43) Date de publication de la demande: 05.02.2020
(73) Titulaire: Compagnie Méditerranéenne des Cafés, 06510 Carros (FR)
(72) Inventeur: BLANC, Jean-Pierre, 06000 Nice (FR)
(74) Mandataire: Decobert, Jean-Pascal
(86) Numéro de dépôt international: PCT/EP2018/056438
(87) Numéro de publication internationale: WO 2018/172163

(56) Documents cités:
- EP-A2- 1 870 349
- WO-A2-2005/105609
- FR-A1- 2 897 047

## Description

### DOMAINE DE L'INVENTION

Cette invention concerne le conditionnement de produits destinés à être infusés. L'invention concerne notamment une dosette contenant du café moulu destinée à être insérée dans un groupe d'infusion d'une machine à café.

### ARRIERE-PLAN TECHNOLOGIQUE

Dans le domaine du conditionnement de café prédosé, différentes solutions de dosettes ont déjà été envisagées. Une dosette simple et peu onéreuse comprend par exemple deux feuilles à base de papier filtre soudées entre elles sur leur périphérie de manière à former un logement central contenant le café. Le document USD 449728 divulgue une telle dosette. Ces dosettes sont généralement souples et présentent une tenue mécanique limitée.

Afin de pallier cet inconvénient, d'autres dosettes comportent un élément rigidifiant sur leur pourtour, faisant office d'armature ; tel est le cas des dosettes divulguées dans le document WO 95/07041 A1. Une machine à café spécifique est généralement nécessaire.

Enfin, une autre solution consiste à fabriquer une dosette dans un matériau suffisamment rigide tel que l'aluminium par exemple, de manière à avoir une bonne tenue mécanique et une capacité à supporter une pression de plusieurs bars pour la préparation de café expresso. Une telle dosette, divulguée dans le document WO2006021405 A2, est cependant onéreuse. On connaît par ailleurs de la publication WO 2005/105609 A2, un emballage apte à contenir un produit du type café moulu comprenant des feuilles d'enveloppe et un pourtour annulaire de jonction.

Un deuxième inconvénient lié à la manipulation des dosettes est le risque de brûlure pour un utilisateur amené à retirer manuellement la dosette après infusion du café. Dans le cas des dosettes souples, une coupelle escamotable permettant de loger la dosette et possédant une languette de préhension est largement répandue. L'utilisateur n'est donc pas directement en contact avec la dosette chaude. Il faut cependant que la machine à café soit prévue à cet effet.

Une autre solution consiste à automatiser l'extraction de la capsule usagée, de sorte que l'utilisateur n'ait pas de manipulation à faire en fin de préparation. Cette solution nécessite également une machine à café possédant un tel automatisme.

Dans le secteur aéronaval par exemple, pour des raisons de fiabilité et de conformité avec les normes aéronavales, de telles machines ne sont pas embarquées dans les avions de ligne. Les groupes café embarqués dans ces avions sont essentiellement constitués de deux parties : une partie inférieure destinée à recevoir la dosette et laisser passer le café infusé, et une partie supérieure mobile, destinée à injecter l'eau chaude sous pression à travers la dosette. L'étanchéité de l'ensemble est assurée par fermeture des deux parties au niveau d'une zone périphérique de sorte à former une chambre d'infusion étanche. Ces groupes café nécessitent une introduction horizontale de la capsule, et une extraction manuelle de cette capsule après utilisation. Des dosettes souples comprenant des feuilles perméables sont utilisées dans ce contexte. Ces dosettes ont une tenue mécanique faible, et ressortent imbibées d'eau brûlante après usage, de sorte qu'il est malaisé pour l'utilisateur de les manipuler.

L'amélioration de l'ergonomie d'usage de telles dosettes en préservant de bonnes performances d'infusion est une problématique à laquelle répond la présente invention.

### RESUME DE L'INVENTION

Un premier aspect de l'invention concerne une dosette comprenant une enveloppe formant un logement contenant un produit à infuser et une première zone périphérique entourant le logement et délimitée par un contour extérieur fermé, une première surface de la dosette étant destinée à coopérer par contact avec une première partie d'une chambre d'infusion d'un groupe d'infusion dans une position fermée de la chambre d'infusion, et, une deuxième surface de la dosette, opposée à la première surface, étant destinée à coopérer avec une deuxième partie de la chambre d'infusion, en regard de la première partie, dans la position fermée de la chambre d'infusion.

La première zone périphérique est bordée sur au moins une partie du contour extérieur par une deuxième zone périphérique, ladite deuxième zone périphérique présentant une épaisseur différant, de l'épaisseur de la première zone périphérique.

Selon une possibilité, les première et deuxième surfaces de contact de la dosette sont strictement comprises dans la première zone périphérique, de sorte que la deuxième zone périphérique peut comprendre un organe de maintien situé en dehors de la chambre d'infusion dans la position fermée de la chambre d'infusion.

Cette disposition permet de pallier le problème de manipulation des dosettes.

Par exemple, la deuxième zone périphérique comprenant l'organe de maintien est moins absorbante que la première zone périphérique, évitant ou limitant la propagation d'eau chaude vers une zone de l'organe de maintien où un utilisateur peut saisir la dosette, telle qu'une languette de préhension. Suivant un autre exemple, compatible avec le précédent, la deuxième zone périphérique est rigide, de sorte à offrir une bonne tenue mécanique à la dosette alors que la première zone périphérique est souple, afin d'accommoder efficacement les contacts avec les parties de la chambre d'infusion. Un organe de maintien comprenant une couche de papier cartonné par exemple peut présenter une rigidité suffisante et une conductivité thermique faible pour répondre avantageusement au problème de manipulation des dosettes usagées.

Cette solution implique un faible coût et assure en outre une compatibilité avec les groupes d'infusion des machines actuellement embarquées dans les avions.

Selon une possibilité, l'organe de maintien peut être annulaire.

Selon une autre possibilité, l'organe de maintien peut être semi-annulaire.

L'invention concerne aussi un système comprenant une dosette telle qu'envisagée ici et une machine configurée pour coopérer avec cette dosette.

L'invention concerne aussi un procédé de fabrication de dosettes.

### BREVE INTRODUCTION DES FIGURES

D'autres caractéristiques, buts et avantages de la présente invention apparaîtront à la lecture de la description détaillée qui suit, et en regard des dessins annexés donnés à titre d'exemples non limitatifs et sur lesquels :
- la figure 1 montre une vue générale d'une dosette selon un mode de réalisation de l'invention ;
- les figures 2a et 2b montrent respectivement une vue de dessus et une vue en coupe transversale d'un premier mode de réalisation d'une dosette selon l'invention ;
- les figures 3a à 3g montrent un détail en coupe transversale de différents modes de réalisation d'une dosette selon l'invention, en vue éclatée ;
- la figure 4 montre une vue générale d'un autre mode de réalisation d'une dosette selon l'invention ;
- la figure 5a montre une vue générale d'une machine configurée pour recevoir une dosette selon l'invention.
- La figure 5b montre un détail en coupe transversale d'une chambre d'infusion coopérant avec une dosette selon l'invention.

### DESCRIPTION DETAILLEE

Avant d'entrer dans le détail de formes préférées de réalisation de l'invention en référence aux dessins notamment, d'autres caractéristiques optionnelles de l'invention, qui peuvent être mises en oeuvre de façon combinée selon toutes combinaisons ou de manière alternative, sont indiquées ci-après :
- les première et deuxième surfaces de contact sont situées en dehors de la deuxième zone périphérique.
- les première et deuxième surfaces de contact sont strictement comprises dans la première zone périphérique.
- la première zone périphérique présente une rigidité strictement inférieure à celle de la deuxième zone périphérique.
- l'épaisseur de la première zone périphérique est strictement inférieure à l'épaisseur de la deuxième zone périphérique.
- la deuxième zone périphérique comprend au moins en partie une couche de papier cartonné.
- la première zone périphérique comprend une couche de papier cartonné complémentaire dans le prolongement de ladite au moins une couche de papier cartonné de la deuxième zone périphérique, au travers du contour fermé. Cette caractéristique fait partie de l'invention et n'est pas optionelle.
- l'enveloppe comprend deux feuilles solidaires au niveau de la première zone périphérique.
- la première zone périphérique comprend au moins en partie une troisième couche en polymère thermosoudable en empilement avec les deux feuilles de l'enveloppe.
- ladite troisième couche se prolonge depuis la première zone périphérique vers la deuxième zone périphérique, au travers du contour fermé.
- la première zone périphérique et la deuxième zone périphérique s'étendent suivant un même plan.
- la première zone périphérique et la deuxième zone périphérique sont coplanaires, aux variations d'épaisseurs près.
- ledit plan est un plan de base parallèle aux première et deuxième surfaces de contact.
- La dosette présente une symétrie orthogonale par rapport au plan de base.
- la deuxième zone périphérique s'inscrit dans un secteur angulaire du plan de base présentant un angle d'ouverture α compris entre 30° et 360°.
- l'angle d'ouverture α est compris entre 150° et 210°, de préférence égal à 180°.
- la deuxième zone périphérique comprend une languette de préhension formant une saillie vers l'extérieur de la dosette depuis une portion de base de la deuxième zone périphérique.
- l'enveloppe est à base d'un matériau perméable.

D'une manière générale l'invention comprend une dosette selon la revendication 1.

De préférence, le logement et la première zone périphérique (qui peut faire office ou participer à la fonction de joint) constituant la partie centrale de la dosette, sont destinés à coopérer avec la chambre d'infusion, contrairement à la deuxième zone périphérique (qui peut comprendre un organe de maintien), qui est destinée à rester en dehors de la chambre d'infusion.

Dans la suite de la description, « l'organe de maintien » s'entend d'au moins une partie de la deuxième zone périphérique.

Avantageusement, la deuxième zone périphérique n'est pas au contact de l'eau brûlante s'écoulant dans la chambre d'infusion lors d'une étape d'infusion par un utilisateur. La tenue mécanique de l'organe de maintien est donc préservée et facilite considérablement la manipulation de la dosette après l'étape d'infusion. Le risque de brûlure de l'utilisateur diminue par ailleurs significativement. La manipulation de la dosette par l'utilisateur via l'organe de maintien se trouve donc largement améliorée, tandis que le joint d'étanchéité contribue au déroulement optimal de l'étape d'infusion.

Au moins une caractéristique, prise parmi un matériau, une épaisseur et une rigidité par exemple, permet de différencier le joint et l'organe de maintien.

La première zone périphérique entoure le logement de sorte à former une ceinture autour de ce dernier. La deuxième zone périphérique s'étend, depuis la première zone périphérique, à l'opposé du logement, de sorte à former un prolongement externe à la première zone périphérique. Ainsi, la deuxième zone périphérique entoure au moins en partie la première zone périphérique.

Dans la suite, la rigidité d'un matériau est caractérisée par son module d'élasticité E (ou module d'Young). Pour un même matériau, un procédé de mise en forme tel qu'un emboutissage, un laminage ou un martelage par exemple, peut modifier significativement le module d'Young de ce matériau. Par exemple, un carton partiellement embouti peut présenter une variation d'épaisseur et une variation de rigidité, alors que sa composition chimique reste inchangée. Selon l'invention, la rigidité d'une zone peut varier selon sa structure (dont l'épaisseur et/ou la conformation) et/ou selon son ou ses matériaux (et donc le module d'Young des matériaux) ; on peut adapter ces paramètres pour créer une discontinuité de rigidité entre la première zone périphérique et la deuxième zone périphérique, en localisant de préférence cette discontinuité au niveau du contour extérieur fermé de la première zone périphérique.

Dans la suite, un secteur angulaire est défini par l'intersection de deux demi - plans compris dans le même plan que la première zone périphérique, et dont les frontières sont sécantes en un point correspondant au centre du logement de la dosette.

A moins qu'il en soit disposé autrement ou qu'il y ait incompatibilité, les caractéristiques d'un des modes de réalisation de l'invention peuvent être appliquées à un autre mode de réalisation.

En référence aux figures 1, 2 et 5, un premier mode de réalisation de la dosette 1 selon l'invention inclut une enveloppe 2 formant un logement 3 dans lequel se trouve une mouture du produit 4 à infuser. Le poids de la mouture peut être compris entre 6 et 30 grammes, et de préférence entre 7 et 10 grammes.

L'enveloppe 2 se prolonge sur une première zone périphérique 5 de préférence annulaire et sur une seconde zone périphérique 7 comprenant un organe de maintien 71.

La première zone périphérique 5 est délimitée d'une part par un contour intérieur fermé bordant le logement 3 et d'autre part par un contour extérieur fermé 6. Les contours intérieur et extérieur peuvent être assimilés à des cercles par exemple, si la partie centrale de la dosette 1 adopte substantiellement une forme en soucoupe. La différence entre les diamètres extérieur et intérieur de la première zone périphérique annulaire 5, que l'on définit comme étant la largeur de cette zone, peut être comprise entre 2 mm et 20 mm.

La deuxième zone périphérique 7 peut également être annulaire. Elle est délimitée par le contour fermé 6 d'une part et par un diamètre externe d'autre part, de sorte que les première et deuxième zones périphériques 5 et 7 soient concentriques et partagent le contour fermé 6 comme limite commune. Les contours internes et externes de cette deuxième zone périphérique 7 peuvent également être assimilés à des cercles par exemple. La différence entre les diamètres externe et interne de la deuxième zone périphérique 7, que l'on définit comme étant la largeur de cette zone, peut alors être comprise entre 2 mm et 25 mm.

Les première et deuxième zones périphériques 5 et 7 peuvent avoir un profil non circulaire, par exemple rectangulaire ou carré, éventuellement avec des coins arrondis. La première zone périphérique 5 peut aussi présenter un contour fermé 6 circulaire alors que la deuxième zone périphérique 7 présente un contour externe de forme différente, par exemple rectangulaire ou carré, ou de forme libre, dentelée par exemple.

Les première et deuxième zones périphériques 5 et 7 s'étendent de préférence dans un même plan de base. Ce plan peut être un plan de symétrie pour la dosette 1, de sorte que celle-ci présente deux côtés identiques simplifiant avantageusement son utilisation par un utilisateur. Les première et deuxième zones périphériques 5 et 7 sont de préférence coplanaires.

La dosette 1 peut également présenter une symétrie de révolution par rapport à un axe perpendiculaire au plan de base et passant par le centre du logement 3. Alternativement, la dosette 1 peut présenter une symétrie par rapport à un plan perpendiculaire au plan de base, partageant en deux parties superposables une languette 72 en saillie de l'organe de maintien 71 par exemple.

La première zone périphérique 5 comprend de préférence au moins deux feuilles 21, 22 (il peut s'agir de feuilles à base ou constituées de papier filtre) qui forment aussi au moins en partie l'enveloppe 2. L'épaisseur d'une feuille 21, 22 peut varier entre 50 µm et 200 µm.

Ces deux feuilles 21, 22 peuvent être avantageusement assemblées hermétiquement entre elles au niveau de la première zone périphérique 5, de sorte à fermer le logement 3 contenant le produit 4 à infuser.

Selon une possibilité, cet assemblage est réalisé par soudure. A ce titre, les deux feuilles 21, 22 de l'enveloppe 2 peuvent comprendre un papier filtre contenant une proportion de polymère thermosoudable tel que du polyester par exemple. Cette solution simplifie avantageusement l'assemblage des deux feuilles 21, 22.

Alternativement, la soudure peut être réalisée par l'intermédiaire d'une troisième couche 501 intercalée entre deux feuilles 21, 22 en papier filtre qui peut alors être naturel. Cette troisième couche 501 peut être annulaire et est de préférence limitée au moins par le diamètre intérieur de la première zone périphérique 5. Cette solution permet avantageusement d'exclure tout polymère du logement 3 de la dosette 1. La troisième couche 501 peut aussi être rapportée par la face externe de l'une ou l'autre des feuilles, le polymère pouvant se diffuser dans l'épaisseur de l'empilement lorsque des quantités de chaleur et/ou de pression suffisantes sont appliquées. On peut aussi employer deux couches 501, une par feuille 21, 22 respectivement.

Les feuilles 21, 22 et éventuellement la troisième couche 501, par exemple intercalaire, forment un empilement de couches qui peut servir de joint d'étanchéité 50. Ce joint d'étanchéité 50 est destiné à coopérer par contact avec une première partie 111 et une deuxième partie 112 d'une chambre d'infusion 11, lesdites parties étant généralement en regard l'une de l'autre. Le joint 50 comprend donc une première surface 51 de contact et une deuxième surface 52 de contact, opposée à la première surface 51. Ces deux surfaces 51, 52 de contact sont de préférence parallèles entre elles et parallèles au plan de la première zone périphérique 5, de sorte que le joint 50 est un joint plat. L'épaisseur de ce joint 50 plat peut être comprise entre 100 µm et 1 mm par exemple, de préférence égale à 200 µm plus ou moins 50 µm de tolérance. Dans une configuration illustrée à la figure 5, le contact avec la chambre d'infusion assurant la fermeture étanche de cette dernière ne se produit qu'au niveau de la première zone périphérique 5 matérialisée par le joint 50. Il n'est pas exclu qu'un contact complémentaire, ou alternatif, soit produit à d'autres endroits de la dosette 1 et notamment au niveau de la deuxième zone périphérique 7.

Typiquement, l'emploi de papier filtre naturel pour les feuilles 21, 22 et l'emploi de polyester thermosoudable pour la troisième couche 501 permet de réaliser un joint 50 économique de qualité standard, assurant une bonne coopération avec les parties 111 et 112 de la chambre d'infusion 11 notamment dans une position fermée de celle-ci.

La deuxième zone périphérique 7 comprend de préférence deux feuilles 21, 22 formant aussi l'enveloppe 2 et au moins une couche 70, en papier cartonné par exemple. Cette couche 70 peut être de préférence intercalaire, c'est-à-dire située entre les feuilles 21, 22, ou rapportée sur ou sous l'une ou l'autre des feuilles 21, 22. Cette couche 70 est avantageusement assemblée auxdites feuilles 21, 22.

Les feuilles 21, 22 de l'enveloppe 2 peuvent recouvrir partiellement ou totalement deux faces opposées 701, 702 de la couche intercalaire 70. Cette dernière possibilité permet notamment de limiter le nombre d'étapes de découpe lors du procédé d'assemblage de la dosette 1, tout en conservant avantageusement un aspect avenant de la dosette 1 pour un utilisateur. L'assemblage des feuilles 21, 22 avec la couche intercalaire 70 peut nécessiter l'emploi d'une colle ou d'un matériau thermosoudable au niveau des surfaces de recouvrement entre les feuilles 21, 22 et les faces opposées 701, 702.

Selon une possibilité, cet assemblage est réalisé par soudure. A ce titre, les deux feuilles 21, 22 ou la couche intercalaire 70 peuvent contenir une proportion de polymère thermosoudable tel que du polyester par exemple. Cette solution simplifie avantageusement l'assemblage de l'ensemble.

Alternativement, une ou plusieurs couches intermédiaires d'assemblage 703 en polymère thermosoudable par exemple peuvent être intercalées entre les faces opposées 701, 702 de la couche intercalaire 70 et les feuilles 21, 22 en papier filtre naturel. Une autre possibilité peut être l'emploi d'une couche intercalaire 70 en carton enduit de polymère thermosoudable sur chaque face 701, 702. Cette enduction peut être préalable à une étape de découpe de la couche intercalaire 70, de sorte que l'assemblage soit simplifié.

Les feuilles 21, 22, la couche intercalaire 70 et éventuellement la ou les couches intermédiaires d'assemblage 703 forment un empilement de couches qui peut avantageusement servir d'organe de maintien 71. Cet organe de maintien 71 permet notamment de rigidifier le pourtour de la dosette 1 en faisant office d'armature. L'organe de maintien 71 présente de préférence une rigidité supérieure à celle de la première zone périphérique 5.

L'organe de maintien 71 est de préférence situé en dehors de la chambre d'infusion 11 lorsque la dosette 1 est placée dans la chambre d'infusion 11, notamment en position fermée. Dès lors, l'organe de maintien 71 n'est pas soumis au contact de l'eau brûlante s'écoulant dans la chambre d'infusion 11 lors d'une étape d'infusion par un utilisateur.

En outre, la conductivité thermique de la deuxième zone périphérique 7 est de préférence faible. Comme l'organe de maintien 71 reste à l'extérieur de la chambre d'infusion 11 lors de l'étape d'infusion, la température finale de l'organe 71 à l'issue de l'étape d'infusion reste avantageusement proche de la température initiale, typiquement la température ambiante, de cet organe 71 avant infusion. Les risques de brûlure de l'utilisateur après l'étape d'infusion sont ainsi minimisés. Typiquement, l'emploi de carton pour la couche intercalaire 70 de l'organe de maintien 71 permet de réaliser un organe 71 économique et de retarder l'imprégnation par l'eau brûlante dudit organe 71. La rigidité de l'organe de maintien 71 est ainsi avantageusement préservée.

Cet organe de maintien 71 est de préférence sensiblement annulaire, plat et parallèle au plan de la deuxième zone périphérique 7.

Il est également de préférence parallèle à la première zone périphérique 5, dans la continuité du plan de base. Avantageusement, la dosette 1 peut ainsi présenter deux faces opposées identiques, de sorte que l'utilisateur puisse placer ladite dosette 1 dans un groupe d'infusion sans précaution particulière quant à l'orientation des faces en regard d'une chambre d'infusion du groupe d'infusion.

Selon une possibilité, l'organe de maintien 71 peut être une couronne dont le contour externe est de forme libre par exemple. L'épaisseur de l'organe de maintien 71 peut être comprise entre 200 µm et 2 mm par exemple, de préférence égale à 400 µm plus ou moins 50 µm de tolérance.

L'épaisseur de l'organe de maintien 71 est avantageusement supérieure à l'épaisseur du joint 50 plat, de sorte que ce dernier forme une gorge entre le logement 3 et le contour fermé 6 facilitant la mise en place de la dosette 1 entre les deux parties 111, 112 de la chambre d'infusion 11 du groupe d'infusion 10.

Une combinaison de matériaux préférée pour l'assemblage de la dosette 1 est l'emploi de papier filtre naturel pour les feuilles 21, 22 de l'enveloppe 2, l'emploi de polymère thermosoudable pour la troisième couche 501 et l'emploi de carton enduit de polymère thermosoudable pour la couche intercalaire 70 de l'organe de maintien 71. D'autres combinaisons de matériaux peuvent cependant être envisagées.

Par exemple, le matériau constituant les feuilles 21, 22 de l'enveloppe 2 peut être choisi parmi du papier filtre naturel, du papier filtre contenant une proportion de polymère thermosoudable tel que du polyester par exemple, du polyuréthane et de l'aluminium. Le matériau constituant la couche intercalaire 70 de l'organe de maintien 71 peut être choisi parmi du carton, du carton enduit de polymère thermosoudable tel que du polyester par exemple, du polyuréthane et de l'aluminium.

De préférence, l'organe de maintien 71 de la deuxième zone périphérique 7 comprend une saillie radiale destinée à améliorer la préhension de la dosette 1 entre le pouce et l'index d'un utilisateur. Cette saillie peut donc avoir une forme de languette 72, de préférence arrondie et dépourvue d'angles vifs, dont les dimensions sont sensiblement compatibles avec celles de l'extrémité d'un doigt. La languette 72 comprend de préférence les mêmes combinaisons de matériaux et d'épaisseurs que l'organe de maintien 71 en continuité avec celui-ci, de sorte que la fabrication d'une telle languette soit avantageusement limitée aux mêmes étapes d'assemblage et de découpe requises pour la fabrication de l'organe de maintien 71. Plusieurs languettes 72 peuvent être présentes, par exemple deux languettes situées sur des zones opposées de la dosette 1. La languette 72 peut également être orientée suivant un plan différent du plan de base comprenant les première et deuxième zones périphériques 5, 7, à l'issue d'une étape de pliage par exemple.

D'autres modes de réalisation de la dosette 1 selon l'invention peuvent être envisagés. Seules les caractéristiques distinctes du premier mode de réalisation sont décrites ci-après, les autres caractéristiques non décrites étant réputées identiques à celles du premier mode de réalisation. Les différences portent notamment sur les caractéristiques de la première zone périphérique 5 et de la deuxième zone périphérique 7, en référence aux figures 3a à 3g.

La dosette 1 selon un deuxième mode de réalisation comprend notamment un organe de maintien 71 incluant au moins deux éléments 711, 712 situés de part et d'autre des feuilles 21, 22 de l'enveloppe 2, de sorte que lesdites feuilles 21, 22 soient situées entre les éléments 711, 712.

Ces deux éléments 711, 712 ont chacun une épaisseur comprise entre 100 µm et 1 mm. Leurs épaisseurs peuvent être égales entre elles.

La forme de ces éléments 711, 712 est de préférence sensiblement annulaire. La différence entre les diamètres externe et interne de chacun de ces éléments 711, 712, que l'on définit comme étant la largeur de ces éléments 711, 712, est comprise entre 2 mm et 15 mm. Leurs largeurs peuvent être égales entre elles.

Le matériau constituant chacun des éléments 711, 712 peut être choisi parmi du carton, du carton enduit de polymère thermosoudable, du polyuréthane et de l'aluminium. Les éléments 711, 712 sont de préférence constitués du même matériau.

Avantageusement, les feuilles 21, 22 de l'enveloppe 2 recouvrent totalement et solidairement une face de chacun des éléments 711, 712, en regard l'une de l'autre. L'assemblage des feuilles 21, 22 avec les éléments 711, 712 peut nécessiter l'emploi d'une colle ou d'un matériau thermosoudable au niveau des surfaces de recouvrement entre les feuilles 21, 22 et les faces en regard des éléments 711, 712.

Selon une possibilité, l'assemblage des éléments 711, 712 avec les feuilles 21, 22 peut avantageusement bénéficier de la présence de la troisième couche 501 intercalée entre les feuilles 21, 22. En effet, la porosité des feuilles 21, 22 en papier filtre naturel peut permettre un passage du polymère thermosoudable de la troisième couche 501 intercalaire au travers desdites feuilles 21, 22, de sorte que ledit polymère thermosoudable imprègne également les faces en regard des éléments 711, 712 lors d'une étape de soudure.

Selon cette possibilité, la troisième couche 501 intercalaire en polymère thermosoudable s'étend continûment depuis la première zone périphérique 5 jusqu'à la deuxième zone périphérique 7. Cette solution permet de limiter les étapes d'assemblage requises au niveau des deux zones périphériques 5 et 7.

De préférence, l'organe de maintien 71 de la deuxième zone périphérique 7 comprend une languette 72. Cette languette 72 comprend deux parties 721, 722 comprenant avantageusement les mêmes combinaisons de formes, de dimensions et de matériaux que les éléments 711, 712 dans la continuité de ceux-ci.

Un troisième mode de réalisation de la dosette 1 selon l'invention comprend un prolongement de la couche 70 de la deuxième zone périphérique 7 vers la première zone périphérique 5. Selon cette possibilité, le joint 50 comprend une couche complémentaire provenant du prolongement de la couche 70 de l'organe de maintien 71. Cette couche complémentaire présente donc une continuité avec la couche 70. Ces couches peuvent être de préférence intercalaires entre les feuilles 21, 22 de l'enveloppe 2. Ces couches peuvent être en carton ou en carton enduit de polymère thermosoudable par exemple. Une étape d'emboutissage de la couche 70 au niveau de la première zone périphérique 5 peut être réalisée de manière à obtenir la couche complémentaire présentant la variation d'épaisseur et/ou de rigidité envisagée plus haut.

Selon une variante des modes de réalisation précédemment décrits, la deuxième zone périphérique 7 est limitée par un secteur angulaire tel que défini au début de la description détaillée. La deuxième zone périphérique 7 comprend alors un organe de maintien 71 présentant sensiblement une portion d'un anneau tel qu'illustré sur la figure 4. Le secteur angulaire présente un angle d'ouverture compris entre 120° et 240°, de préférence sensiblement égal à 180°. L'organe de maintien 71, de préférence semi-annulaire, comprend en outre une languette 72 alignée selon un axe partageant avantageusement le secteur angulaire en deux parties égales. D'une manière générale, le secteur angulaire comprenant la deuxième zone périphérique 7 autour de la première zone périphérique 5 peut être strictement inférieur à 360° de sorte à laisser libre une partie du contour 6 de la première zone périphérique 5.

Selon une particularité de l'invention, la dosette 1 coopère avec une chambre d'infusion 11 d'un groupe d'infusion 10, tel qu'illustré sur la figure 5. Le groupe d'infusion 10 peut comprendre une chaudière, éventuellement une pompe, de sorte à délivrer de l'eau chaude dans la chambre d'infusion 11, de préférence par une partie 111 supérieure de la chambre d'infusion 11, la boisson étant délivrée par une partie 112 inférieure de la chambre d'infusion 11. Les parties 111, 112 supérieure et inférieure peuvent être rapprochées ou éloignées de sorte à fermer ou ouvrir respectivement la chambre d'infusion 11. Le logement 3 de la dosette 1 se trouve notamment à l'intérieur de la chambre d'infusion 11 dans une position fermée. Les parties 111, 112 peuvent notamment avoir la forme de coupelles, positionnées en regard l'une de l'autre. Le joint 50 est en particulier destinée à être pincé par les parties 111, 112 inférieure et supérieure de la chambre d'infusion 11, de manière à assurer l'étanchéité de ladite chambre 11 au niveau dudit joint 50 par fermeture. Un contact continu est par exemple établi entre les parties 111, 112 de la chambre d'infusion 11 et les surfaces 51, 52 de contact du joint 50. Le logement 3 peut également être au contact des parties 111, 112 de la chambre d'infusion 11. La pression d'eau chaude délivrée dans la chambre d'infusion 11 peut être comprise entre 1 et 20 bars par exemple. Elle peut être supérieure ou égale à 15 bars.

La deuxième zone périphérique 7 et subséquemment l'organe de maintien 71 restent avantageusement à l'extérieur de la chambre d'infusion 11.

Dans un mode de réalisation, le groupe d'infusion 10 comprend des moyens de guidage configurés pour former une liaison glissière avec la deuxième zone périphérique 7 lors d'une ou plusieurs phases de fonctionnement. Par exemple, deux rainures parallèles peuvent servir à guider la dosette 1, en recevant la deuxième zone périphérique 7 par deux bords diamétralement opposés de celle-ci, la largeur des rainures étant dirigée selon l'épaisseur de la deuxième zone périphérique 7. Ces moyens peuvent servir à guider la dosette 1 vers la chambre d'infusion 11 ou encore à la guider après infusion hors de ladite chambre 11. On notera que la deuxième zone périphérique 7 est dans ce cadre avantageusement plus rigide que la première zone périphérique 5 de sorte à rendre aussi efficace que possible le guidage de la dosette 1. Un tel guidage peut notamment être mis en oeuvre dans un groupe d'infusion 10 employant la gravité de la dosette 1 pour ses phases de mouvement vers et/ou hors de la chambre d'infusion 11. A ce titre, l'invention est applicable à des machines à introduction de dosettes 1 par le dessus, verticalement ou de manière inclinée relativement à l'horizontale. Néanmoins, une application de l'invention concerne des dosettes 1 pour machines embarquées dans des avions, et dans ce cadre, la dosette 1 sera généralement orientée horizontalement, ce qui n'exclut pas une fonction de guidage latéral avec la deuxième zone périphérique 7. Suivant une possibilité, la fabrication est mutualisée pour produire plusieurs dosettes simultanément. Dans ce cadre, suivant un exemple de réalisation correspondant au résultat de la figure 2, une première feuille 21 est amenée sur un plan doté de cuvettes de sorte à mettre en forme une pluralité de premières cavités chacune formant une partie d'un logement 3. Une nappe de papier cartonné peut être amenée en même temps sur le plan ou après la formation des cavités. Auparavant, cette nappe est découpée, à l'emporte-pièce notamment, pour former des ouvertures qui vont définir en négatif le contour interne de la deuxième zone périphérique 7, au niveau du contour 6 de la première zone périphérique 5. On remplit ensuite les cavités de café moulu ou d'une autre substance d'infusion. Si la dosette 1 est destinée à être bombée par ses deux faces, le remplissage est configuré pour former un bombé au-dessus des cavités. Une deuxième feuille 22 est ensuite rapportée sur l'ensemble. Une étape d'assemblage, par exemple par soudage, permet alors de solidariser la nappe cartonnée et les feuilles 21,22 ; c'est notamment chose aisée si la nappe est un carton revêtu d'un revêtement polymère sur chacune de ses faces. Pour souder les deux feuilles dans la première zone périphérique 5, on peut rapporter à cet endroit une partie de soudage en polymère ou encore employer des feuilles 21, 22 comprenant une proportion de polymère. Les dosettes 1 sont ensuite singularisées par découpe autour des deuxièmes zones périphériques 7. Les phases de découpes sont adaptées mutatis mutandis selon les formes à donner à la deuxième zone périphérique 7, telle qu'un anneau pourvu d'une languette 72 en saillie par exemple.

L'invention n'est pas limitée aux modes de réalisation précédemment décrits mais s'étend à tous modes de réalisation entrant dans la portée des revendications.

Par exemple, l'organe de maintien 71 peut exhiber différentes formes polygonales ou libres (telle qu'une couronne dentelée par exemple) s'étendant sur la deuxième zone périphérique 7. La section de cet organe de maintien 71 peut également comprendre différentes formes polygonales telles qu'un triangle ou un ovale par exemple.

Les combinaisons de matériaux entre l'enveloppe 2 et l'organe de maintien 71 peuvent éventuellement conduire à une enveloppe 2 plus rigide que l'organe de maintien 71 lui-même. Ce dernier pourra dès lors avantageusement servir d'isolant thermique pour la manipulation de la dosette 1.

Les couches constitutives du joint 50 peuvent être réparties sur la première zone périphérique 5 et/ou sur les première et deuxième zones périphériques 5 et 7 par un prolongement continu de l'une à l'autre. Les couches constitutives de l'organe de maintien 71 peuvent être réparties sur la deuxième zone périphérique 7 et/ou sur les deuxième et première zones périphériques 7 et 5 par un prolongement continu de l'une à l'autre.

### REFERENCES

1. Dosette
2. Enveloppe
   21, 22. Feuilles de l'enveloppe
3. Logement
4. Produit à infuser
5. Première zone périphérique
   50. Joint
   51, 52. Surfaces de contact
      501. Troisième couche
6. Contour fermé
7. Seconde zone périphérique
   70. Couche constitutive de l'organe de maintien
      701, 702. Faces opposées de la couche 70
      703. Couche intermédiaire d'assemblage
   71. Organe de maintien
      711, 712. Eléments de l'organe de maintien
   72. Languette de préhension
      721, 722. Parties de la languette de préhension
10. Groupe d'infusion
11. Chambre d'infusion
   111, 112. Parties en regard de la chambre d'infusion

## Revendications

1. Dosette (1) comprenant une enveloppe (2) à base d'un matériau perméable formant un logement (3) contenant un produit à infuser (4) et une première zone périphérique (5) entourant le logement (3) et délimitée par un contour extérieur fermé (6), une première surface (51) de la dosette (1) étant destinée à coopérer par contact avec une première partie (111) d'une chambre d'infusion (11) d'un groupe d'infusion (10) dans une position fermée de la chambre d'infusion (11), et, une deuxième surface (52) de la dosette (1), opposée à la première surface (51), étant destinée à coopérer avec une deuxième partie (112) de la chambre d'infusion (11), en regard de la première partie (111), dans la position fermée de la chambre d'infusion (11), dans laquelle l'enveloppe (2) comprend deux feuilles (21, 22) solidaires au niveau de la première zone périphérique (5) et dans laquelle la première zone périphérique (5) est bordée sur au moins une partie du contour extérieur (6) par une deuxième zone périphérique (7), ladite deuxième zone périphérique (7) présentant au moins un matériau et/ou une épaisseur différant, respectivement, du matériau et/ou de l'épaisseur de la première zone périphérique (5), **caractérisée en ce que** l'épaisseur de la première zone périphérique (5) est strictement inférieure à l'épaisseur de la deuxième zone périphérique (7).

2. Dosette (1) selon la revendication 1, dans laquelle lesdites première et deuxième surfaces (51, 52) sont situées en dehors de la deuxième zone périphérique (7).

3. Dosette (1) selon l'une des revendications précédentes, dans laquelle lesdites première et deuxième surfaces (51, 52) sont strictement comprises dans la première zone périphérique (5).

4. Dosette (1) selon l'une des revendications précédentes, dans laquelle la première zone périphérique (5) présente une rigidité strictement inférieure à celle de la deuxième zone périphérique (7).

5. Dosette (1) selon l'une des revendications précédentes, dans laquelle la deuxième zone périphérique (7) comprend au moins une couche de papier cartonné (70).

6. Dosette (1) selon la revendication précédente, dans laquelle la première zone périphérique (5) comprend une couche de papier cartonné complémentaire dans le prolongement de l'au moins une couche de papier cartonné (70) au travers du contour fermé (6).

7. Dosette selon l'une quelconque des revendications précédentes, dans laquelle la première zone périphérique (5) comprend au moins en partie une troisième couche (501) en polymère thermosoudable en empilement avec les deux feuilles (21, 22) de l'enveloppe (2).

8. Dosette (1) selon la revendication précédente, dans laquelle l'au moins une troisième couche (501) se prolonge depuis la première zone périphérique (5) vers la deuxième zone périphérique (7), au travers du contour fermé (6).

9. Dosette (1) selon l'une des revendications précédentes, dans laquelle la première zone périphérique (5) et la deuxième zone périphérique (7) s'étendent suivant un même plan.

10. Dosette (1) selon la revendication précédente, dans laquelle le plan est un plan de base parallèle aux première et deuxième surfaces (51, 52) de contact, et de préférence laquelle dosette présente une symétrie orthogonale par rapport au plan de base.

11. Dosette (1) selon l'une des revendications 9 à 10, dans laquelle la deuxième zone périphérique (7) s'inscrit dans un secteur angulaire du plan de base présentant un angle d'ouverture α compris entre 30° et 360°.

12. Dosette (1) selon la revendication précédente, dans laquelle l'angle d'ouverture α est compris entre 150° et 210°, de préférence égal à 180°.

13. Dosette (1) selon l'une des revendications précédentes, dans laquelle la deuxième zone périphérique (7) comprend une languette de préhension (72) formant une saillie vers l'extérieur de la dosette (1) depuis une portion de base de la deuxième zone périphérique.

14. Dosette (1) selon l'une des revendications précédentes, dans laquelle les feuilles (21, 22) sont à base ou constituées de papier filtre.

15. Système pour la fabrication d'une boisson comprenant une dosette (1) selon l'une quelconque des revendications précédentes et un groupe d'infusion (10) comprenant une chambre d'infusion (11) configurée pour recevoir la dosette (1), la chambre d'infusion (11) comprenant une première partie (111) et une deuxième partie (112) configurées pour pouvoir être rapprochées de sorte à fermer la chambre d'infusion (11) autour du logement (3) de la dosette (1), par contact desdites parties (111, 112) au niveau des première et deuxième surfaces (51, 52) de la dosette (1).

## Patentansprüche

1. Dosierbehälter (1), umfassend eine Hülle (2) auf Basis eines durchlässigen Werkstoffes, die eine Aufnahme (3) bildet, die ein zu infundierendes Produkt (4) enthält, und eine erste Umfangszone (5), die die Aufnahme (3) umgibt und durch eine geschlossene äußere Kontur (6) begrenzt ist, wobei eine erste Oberfläche (51) des Dosierbehälters (1), die dazu bestimmt ist, durch Kontakt mit einem ersten Teil (111) einer Infusionskammer (11) einer Infusionsgruppe (10) in einer geschlossenen Position der Infusionskammer (11) zusammenzuwirken, und eine zweite Oberfläche (52) des Dosierbehälters (1), entgegengesetzt zur ersten Oberfläche (51), die dazu bestimmt ist, mit einem zweiten Teil (112) der Infusionskammer (11), gegenüber dem ersten Teil (111) in der geschlossenen Position der Infusionskammer (11) zusammenzuwirken, wobei die Hülle (2) zwei Blätter (21, 22) umfasst, die im Bereich der ersten Umfangszone (5) fest verbunden sind, und wobei die erste Umfangszone (5) auf mindestens einem Teil der äußeren Kontur (6) durch eine zweite Umfangszone (7) eingefasst ist, wobei die zweite Umfangszone (7) mindestens einen Werkstoff und/ oder eine Dicke aufweist, die jeweils vom Werkstoff und/ oder der Dicke der ersten Umfangszone (5) abweicht, **dadurch gekennzeichnet, dass** die Dicke der ersten Umfangszone (5) streng kleiner ist als die Dicke der zweiten Umfangszone (7).

2. Dosierbehälter (1) nach Anspruch 1, wobei die erste und zweite Oberfläche (51, 52) außerhalb der zweiten Umfangszone (7) gelegen sind.

3. Dosierbehälter (1) nach einem der vorstehenden Ansprüche, wobei die erste und zweite Oberfläche (51, 52) streng in der ersten Umfangszone (5) enthalten sind.

4. Dosierbehälter (1) nach einem der vorstehenden Ansprüche, wobei die erste Umfangszone (5) eine Steifigkeit aufweist, die streng kleiner ist als jene der zweiten Umfangszone (7).

5. Dosierbehälter (1) nach einem der vorstehenden Ansprüche, wobei die zweite Umfangszone (7) mindestens eine Kartonpapierschicht (70) umfasst.

6. Dosierbehälter (1) nach dem vorstehenden Anspruch, wobei die erste Umfangszone (5) eine ergänzende Kartonpapierschicht in der Fortsetzung der mindestens einen Kartonpapierschicht (70) quer durch die geschlossene Kontur (6) umfasst.

7. Dosierbehälter (1) nach einem der vorstehenden Ansprüche, wobei die erste Umfangszone (5) mindestens teilweise eine dritte Schicht (501) aus heißsiegelfähigem Polymer in Stapelung mit den beiden Blättern (21, 22) der Hülle (2) umfasst.

8. Dosierbehälter (1) nach dem vorstehenden Anspruch, wobei sich die mindestens eine dritte Schicht (501) aus der ersten Umfangszone (5) zur zweiten Umfangszone (7) durch die geschlossene Kontur (6) hindurch fortsetzt.

9. Dosierbehälter (1) nach einem der vorstehenden Ansprüche, wobei sich die erste Umfangszone (5) und die zweite Umfangszone (7) entlang einer selben Ebene erstrecken.

10. Dosierbehälter (1) nach dem vorstehenden Anspruch, wobei die Ebene eine Ebene mit paralleler Basis zur ersten und zweiten Kontaktoberfläche (51, 52) ist, und der Dosierbehälter vorzugsweise eine orthogonale Symmetrie in Bezug auf die Basisebene aufweist.

11. Dosierbehälter (1) nach Anspruch 9 bis 10, wobei die zweite Umfangszone (7) in einen Winkelsektor der Basisebene eingeschrieben ist, der einen Öffnungswinkel α aufweist, der zwischen 30° und 360° enthalten ist.

12. Dosierbehälter (1) nach dem vorstehenden Anspruch, wobei der Öffnungswinkel α zwischen 150° und 210° enthalten ist, vorzugsweise gleich 180° ist.

13. Dosierbehälter (1) nach einem der vorstehenden Ansprüche, wobei die zweite Umfangszone (7) eine Greiflasche (72) umfasst, die einen Überstand nach außerhalb des Dosierbehälters (1) aus einem Basisabschnitt der zweiten Umfangszone umfasst.

14. Dosierbehälter (1) nach einem der vorstehenden Ansprüche, wobei die Blätter (21, 22) auf Basis von oder aus Filterpapier gebildet sind.

15. System zur Herstellung eines Getränkes, umfassend einen Dosierbehälter (1) nach einem der vorstehenden Ansprüche und eine Infusionsgruppe (10), umfassend eine Infusionskammer (11), die konfiguriert ist, um den Dosierbehälter (1) aufzunehmen, wobei die Infusionskammer (11) einen ersten Teil (111) und einen zweiten Teil (112) umfasst, die konfiguriert sind, um derart angenähert werden zu können, um die Infusionskammer (11) um die Aufnahme (3) des Dosierbehälters (1) herum durch Kontakt der Teile (111, 112) im Bereich der ersten und zweiten Oberfläche (51, 52) des Dosierbehälters (1) zu schließen.

## Claims

1. Dosage pod (1) comprising a casing (2) based on a permeable material forming a housing (3) containing a product to be infused (4) and a first peripheral zone (5) surrounding the housing (3) and delimited by a closed external contour (6), a first surface (51) of the dosage pod (1) being intended to cooperate by contact with a first part (111) of an infusion chamber (11) of an infusion unit (10) in a closed position of the infusion chamber (11), and a second surface (52) of the dosage pod (1), opposite to the first surface (51), being intended to cooperate with a second part (112) of the infusion chamber (11), opposite the first part (111), in the closed position of the infusion chamber (11), wherein the casing (2) comprises two sheets (21, 22) secured together at the first peripheral zone (5), and wherein the first peripheral zone (5) is bordered on at least part of the external contour (6) by a second peripheral zone (7), said second peripheral zone (7) having at least one material and/or a thickness that is different respectively from the material and/or the thickness of the first peripheral zone (5), **characterised in that** the thickness of the first peripheral zone (5) is strictly less than the thickness of the second peripheral zone (7).

2. Dosage pod (1) according to claim 1, wherein said first and second surfaces (51, 52) are situated outside the second peripheral zone (7).

3. Dosage pod (1) according to one of the preceding claims, wherein said first and second surfaces (51, 52) are strictly included in the first peripheral zone (5).

4. Dosage pod (1) according to one of the preceding claims, wherein the first peripheral zone (5) has a rigidity strictly less than that of the second peripheral zone (7).

5. Dosage pod (1) according to one of the preceding claims, wherein the second peripheral zone (7) comprises at least one layer of card (70).

6. Dosage pod (1) according to the preceding claim, wherein the first peripheral zone (5) comprises a supplementary layer of card in line with the at least one layer of card (70) through the closed contour (6).

7. Dosage pod according to any one of the preceding claims, wherein the first peripheral zone (5) comprises at least partly a third layer (501) made from heat-sealable polymer in a stack with the two sheets (21, 22) of the casing (2).

8. Dosage pod (1) according to the preceding claim, wherein the at least one third layer (501) is extended from the first peripheral zone (5) towards the second peripheral zone (7), through the closed contour (6).

9. Dosage pod (1) according to one of the preceding claims, wherein the first peripheral zone (5) and the second peripheral zone (7) extend along the same plane.

10. Dosage pod (1) according to the preceding claim, wherein the plane is a base plane parallel to the first and second contact surfaces (51, 52), and preferably said dosing pod has orthogonal symmetry with respect to the base plane.

11. Dosage pod (1) according to one of claims 9 to 10, wherein the second peripheral zone (7) is inscribed in an angular sector of the base plane having an opening angle α of between 30° and 360°.

12. Dosage pod (1) according to the preceding claim, wherein the opening angle α is between 150° and 210°, preferably equal to 180°.

13. Dosage pod (1) according to one of the preceding claims, wherein the second peripheral zone (7) comprises a gripping tongue (72) forming a projection towards the outside of the dosage pod (1) from a base portion of the second peripheral zone.

14. Dosage pod (1) according to one of the preceding claims, wherein the sheets (21, 22) are based on or consist of filter paper.

15. System for making a drink, comprising a dosage pod (1) according to any one of the preceding claims and an infusion unit (10) comprising an infusion chamber (11) configured to receive the dosage pod (1), the infusion chamber (11) comprising a first part (111) and a second part (112) both configured to be able to be brought together so as to close the infusion chamber (11) around the housing (3) of the dosage pod (1), by contact of said parts (111, 112) at the first and second surfaces (51, 52) of the dosage pod (1).
